# FASCICULE DE BREVET EUROPEEN

(11) **EP 0 270 419 B1**
(45) Date de publication et mention de la délivrance du brevet: **27.02.1991**
(21) Numéro de dépôt: 87402520.8
(22) Date de dépôt: 06.11.1987
(51) Int. Cl.: H01B 13/00

(54) **Dispositif à commande manuelle pour l'enrubannage de pièces telles que notamment des faisceaux de câbles**
Handgesteuerte Bandumwicklungsvorrichtung von Stücken, wie namentlich Kabelbäumen
Manually controlled wrapping device of parts, such as, especially, cable harnesses

(30) Priorité: 17.11.1986 FR 8615936
(43) Date de publication de la demande: 08.06.1988
(73) Titulaire: Société DERFI, F-95240 Cormeilles En Parisis (FR)
(72) Inventeur: Schmalholtz, Denis, F-95240 Cormeilles en Parisis (FR)
(74) Mandataire: Armengaud Ainé, Alain

(56) Documents cités:
- FR-A- 2 188 266
- US-A- 2 516 212
- US-A- 4 346 550

## Description

La présente invention a pour objet un dispositif portable à commande manuelle destiné à permettre d'enrubanner des éléments quelconques, généralement de forme allongée ou courbe, tels que notamment des faisceaux de toute nature et plus particulièrement des faisceaux de câbles électriques, des barres, des tubes ou similaires destinés à tous domaines industriels et notamment à l'industrie automobile.

Pour certaines applications, il est connu de réaliser des enrubannages de pièces et notamment de faisceaux de câbles totalement à la main. Cette solution est bien évidemment couteuse en raison de la main d'oeuvre qu'elle exige, son application entraînant un gaspillage de temps préjudiciable.

A l'heure actuelle cependant, on utilise de préférence pour l'enrubannage de telles pièces des machines comportant des têtes mobiles à déplacement mécanisé. Ces machines sont généralement encombrantes et nécessitent un déplacement devant la pièce mobile à enrubanner à travers la machine, elle-même déplacée vis à vis de la pièce maintenue, avec des supports généralement compliqués. De plus, si la pièce est fixe et la machine mobile, ces supports doivent être escamotés lors du passage de cette dernière.

On connaît également par le brevet US-A-4 346 550, une machine à enrubanner, portable, qui comporte une platine supportant un moteur d'entraînement ainsi que des moyens de commande de ce moteur et présentant un passage ouvert pour recevoir la pièce à enrubanner, une couronne rotative tournant sur la platine en étant commandée en rotation par le moteur par l'intermédiaire d'un moyen d'entraînement, la couronne comportant une ouverture dans laquelle s'engage la pièce à enrubanner lorsque cette ouverture coïncide avec le passage ouvert de la platine et au moins une bobine d'alimentation par le matériau souple en forme de ruban, bande ou cordon destiné à enrubanner la pièce, avec des moyens de renvoi et de guidage pour ce matériau.

Or, ce dispositif connu présente encore des inconvénients. En particulier, la conception de la machine est telle qu'elle exige d'être tenue à deux mains par l'utilisateur, la platine étant munie à cet effet de deux poignées, ce qui exige que l'objet à enrubanner soit lui-même guidé par des moyens complémentaires dont la présence rend difficile l'emploi de la machine, surtout si cet objet comporte une forme complexe. Notamment, le dispositif selon ce brevet américain antérieur ne peut en pratique que mettre en place un ruban sur un câble ou analogue, rectiligne ou sensiblement rectiligne, le long duquel la platine est alors déplacée par l'utilisateur. Par ailleurs, avec la machine connue par ce brevet antérieur, la mise en place du ruban sur l'objet à enrubanner ne peut se faire que selon une orientation qui reste constante, avec un angle prédéterminé sur l'axe de l'objet. De même, cette machine est conçue pour assurer une application du ruban avec une tension constante qui doit rester toujours égale à elle-même au fur et à mesure de la diminution du diamètre de la bobine délivrant le ruban. La machine exige de ce point de vue, des moyens de contrôle de la tension qui compliquent sa réalisation.

La présente invention a pour objet un appareil portable et mobile, à commande manuelle, mais à enrubannage automatique, qui permet de simplifier le processus de mise en place du ruban autour de la pièce à enrubanner et de réduire le coût d'une telle machine par comparaison aux divers systèmes actuellement utilisés pour enrubanner des faisceaux de câbles ou analogues. En particulier, la machine peut être mise en oeuvre pour enrubanner des câbles exécutés sur une planche ou un support du même genre avec un contrôle électrique permanent incorporé à ces câbles, l'enrubannage pouvant être effectué au niveau même de la planche, sans qu'il soit nécessaire de débrancher l'alimentation électrique du faisceau.

La machine selon l'invention présente également l'avantage de pouvoir suivre facilement le profil de la pièce ou objet à enrubanner, quel que soit celui-ci, en particulier s'il présente des coudes ou autres changements de direction, l'utilisateur pouvant tenir la machine d'une seule main et l'objet de l'autre, en adoptant en outre aussi fréquemment que nécessaire, des changements dans le sens de l'enroulement sans obliger un maintien de la tension du ruban nécessairement constante pendant toute l'opération d'enrubannage.

La machine selon l'invention peut être légère, facile à manipuler, en permettant un soutien permanent de la pièce par un guide convenablement aménagé prévu dans la couronne rotative, ce guide comportant des moyens propres à amener le ruban sur la pièce à enrubanner dans les meilleures conditions, indépendamment du sens de l'enroulement réalisé.

L'invention a en conséquence pour objet un dispositif portable et mobile à commande manuelle pour réaliser l'enrubannage d'une pièce telle que notamment un faisceau de câbles électriques avec un matériau souple, sous forme de ruban, bande ou cordon, dévidés à partir d'une bobine portée par le dispositif, celui-ci comportant une platine supportant un moteur d'entraînement ainsi que des moyens de commande de ce moteur, et présentant un passage ouvert pour recevoir la pièce, une couronne rotative tournant sur la platine en étant commandée en rotation par le moteur par l'intermédiaire d'un moyen d'entraînement, la couronne comprenant une ouverture dans laquelle s'engage la pièce à enrubanner lorsque cette ouverture coïncide avec le passage ouvert de la platine, et au moins une bobine d'alimentation avec le matériau souple avec des moyens de renvoi et de guidage pour ce matériau, caractérisé en ce que la couronne rotative comporte dans le fond de son ouverture recevant la pièce un guide incurvé pour positionner la pièce dans la couronne, une fente étant prévue dans le guide pour amener le matériau souple au contact de la pièce, ce guide comportant en outre à proximité de la fente, au moins deux rouleaux pour éviter le frottement du matériau tout en permettant son enroulement hélicoïdal sur la pièce, consécutivement à la rotation de la couronne et au déplacement manuel de la platine selon la longueur de cette pièce: ce qui permet de contrôler le pas et le sens d'enroulement sur celle-ci, la platine étant munie d'une poignée unique tenue par une main d'un utilisateur tandis que la pièce est guidée par l'autre main de celui-ci.

Selon les figures 1 à 3, on prévoit aussi des moyens de protection portés par la platine à l'entrée du passage recevant la pièce à enrubanner, ces moyens de protection étant réalisés de préférence sous la forme de volets, verrouillés en position de fermeture lors de la commande du moteur d'entraînement de la couronne rotative, et d'un capot protecteur de forme circulaire, de préférence transparent.

Selon les figures 1 à 3, la poignée unique de préhension prévue sur la platine comporte également un système de double gâchette de commande du moteur, une première gâchette assurant la commande normale de la rotation de ce moteur pour réaliser l'enrubannage et une seconde gâchette assurant une commande progressive de la rotation, pour un déclenchement d'un cycle de repositionnement positif de la couronne rotative afin d'amener l'appareil en position d'ouverture c'est à dire dans une position faisant coïncider les passages respectifs de la platine et de la couronne rotative afin de faciliter l'introduction et l'extraction des pièces à enrubanner et des pièces enrubannées. Les deux gâchettes sont interverrouillées entre elles.

Selon les figures 1 à 3, le système qui assure l'entraînement de la couronne mobile à l'aide du moteur est constitué d'une courroie sans fin pourvue d'un système tendeur du type pantin à action proportionnelle au couple résistant afin d'obtenir une tension de courroie réduite au minimum.

Dans une autre variante, la poignée comporte deux gâchettes dont l'une agit par l'intermédiaire de butées de longueurs différentes sur les contacts d'un micro-relais, provoquant, selon le cas, l'entraînement du moteur à des vitesses constantes mais différentes.

En variante également, la platine supporte un demi-capot fixe et un demi-capot mobile articulés sur la platine, les deux demi-capots étant rappelés en position d'appui l'un contre l'autre pour fermer le passage de la platine sous l'effet d'un ressort fixé à ses extrémités sur l'un et l'autre de ces demi-capots.

D'autres caractéristiques et avantages de la présente invention ressortent de la description ci-après en référence aux dessins annexés de divers exemples de réalisation. Sur ces dessins :
_ La figure 1 est une vue en élévation représentant le dispositif selon l'invention, le système d'alimentation en ruban étant enlevé.
_ La figure 2 est une vue également en élévation, du dispositif de l'invention complet.
_ La figure 3 est une vue simplifiée représentant en perspective le dispositif selon les figures 1 et 2.
_ La figure 4 illustre une autre variante de réalisation vue en une coupe longitudinale selon la ligne IV-IV de la figure 6.
_ La figure 5 est une vue en élévation du même mode de réalisation que sur la figure 4.
_ La figure 6 est une vue en bout du dispositif selon la variante des figures 4 et 5.

On se réfère tout d'abord, sur les dessins, plus particulièrement aux figures 1 et 2 qui illustrent un premier exemple de réalisation du dispositif objet de l'invention. Celui-ci comporte principalement une platine 10 munie d'une poignée unique 12, permettant à l'utilisateur la manoeuvre manuelle du dispositif sur ou vis à vis de la pièce à enrubanner de la manière qui sera explicitée plus loin. Sur cette platine 10 est monté un moteur d'entraînement 14, qui peut être pneumatique, électrique basse tension ou autre. Dans cet exemple, le moteur 14 est un moteur électrique qui entraîne un galet 20 d'axe 22 est et commandé par l'intermédiaire d'un système à double gâchette 30-32 actionnant une tige 34 permettant de faire varier la position d'un élément magnétique non représenté à l'intérieur d'une bobine 49 en modifiant le champ créé par celle-ci et par suite la vitesse du moteur 14 qui lui est associé. La gâchette 30 rappelée par un ressort assure le fonctionnement normal du moteur alors que la gâchette 32 est conçue de façon à commander le déclenchement d'un cycle de repositionnement relatif d'une couronne rotative portée par la platine, vis à vis de cette dernière, de la façon explicitée ci-après.

Comme on le voit sur la figure 1, la gâchette 32 comporte un galet 36 venant appuyer sur un poussoir 37 monté sur la face frontale de la gâchette 30, ceci afin d'actionner le mécanisme faisant varier le champ dans la bobine 49, en permettant de modifier la vitesse du moteur 14. La platine 10 comporte par ailleurs un passage 13, ouvert à une extrémité pour permettre l'introduction et le positionnement d'une pièce à enrubanner dans le dispositif, cette pièce étant constituée ici par un faisceau de câbles C.

Sur cette platine 10 est montée, à l'aide de paliers appropriés (non représentés) une couronne rotative 16. Cette couronne est entraînée par le moteur 14 par l'intermédiaire d'une courroie 18 continue, fermée sur elle-même. Celle-ci est guidée à l'aide d'un ensemble de galets 28 tournant tous autour d'axes supportés par la platine et sa tension est réglée par l'intermédiaire d'un pantin oscillant 24 à deux galets 26, 27, monté sur l'axe 22 du galet d'entraînement 20. Grâce à ce dispositif tendeur de courroie, dont l'action est proportionnelle au couple résistant, il est notamment possible d'obtenir une tension de courroie particulièrement réduite sans nuire à l'efficacité de l'entraînement qu'elle procure pour la couronne rotative, ce qui permet de minimiser les bruits de fonctionnement ainsi que l'usure de la courroie. En outre, ce montage permet grâce à sa souplesse d'absorber la différence de parcours de la courroie 18, qui est du à la présence d'une ouverture en forme de fente 15 également prévue dans la couronne circulaire 16 pour l'introduction de la pièce C. Cette ouverture 15 correspond au passage 13 prévu dans la platine 10. Elle est pourvue dans son fond d'un guide incurvé 62, solidaire de la couronne. En outre, et conformément à l'invention, afin de permettre en toutes circonstances un positionnement précis de la pièce C lors du fonctionnement du dispositif, ce guide 62 comporte de préférence une branche de longueur plus importante que l'autre, comme on peut le voir sur la figure 2.

Sur la couronne rotative 16 est monté un support 50 pour réaliser l'alimentation en ruban, cordon ou similaire, d'un matériau souple, destiné à enrubanner la pièce C. Ce ruban b est conditionné sous la forme d'une bobine B maintenue sur le support 50 tournant avec la couronne 16 au moyen d'un ensemble comprenant d'une part un galet à gradins 52 et d'autre part un arbre 54 monté à l'extrémité d'un bras oscillant 56. L'entre-axe du galet 52 et de l'arbre 54 est ainsi variable, de manière à permettre le montage de bobines b de diamètres différents, le galet à gradins 52 pouvant en outre recevoir des bobines de largeurs également différentes. Le ruban b dévidé de la bobine B passe successivement sur un galet 58 cylindrique puis sur un autre galet 60, ayant avantageusement un profil en diabolo de manière à permettre, selon l'orientation relative du dispositif par rapport à la pièce C, un changement d'orientation du sens d'enroulement du ruban b sur cette pièce, au gré de l'utilisateur, notamment au fur et à mesure que celui-ci, tenant d'une main le dispositif par la poignée 12 et la pièce C avec l'autre main, oriente l'un par rapport à l'autre en suivant la pièce et le contour de cette dernière. Avantageusement, la machine comporte sur le trajet du ruban b, entre les galets 58 et 60 un frein mécanique 59, régularisant le défilement du ruban. Celui-ci à la sortie du galet 60 en diabolo, est amené au contact de la pièce C après passage au travers d'une fente étroite 64 prévue dans le guide 62, cette fente 64 étant associée à son voisinage immédiat à deux rouleaux 66 dont le but est d'éviter tout frottement entre le ruban b et les surfaces en regard de la fente, ce qui permet d'éliminer tout risque de détérioration du ruban par les arêtes de cette dernière.

Le dispositif comporte par ailleurs un système de coupe du ruban constitué par une lame 61, montée sur une glissière 63 rappelée par un ressort 65, la lame pénétrant dans une fente 67 du guide 62 pour assurer la coupe du ruban en fin d'enrubannage de la pièce C à l'arrêt de la couronne.

Egalement, le dispositif comporte des moyens de protection de l'utilisateur, notamment lors de l'enrubannage de la pièce C. Dans l'exemple de réalisation considéré sur les figures 1 et 2, ces moyens consistent en deux doubles volets, respectivement 39 et 41, articulés sur la platine 10 par des biellettes 38 et 40 formant avec les volets deux parallélogrammes déformables. Ces volets 39 et 41 sont disposés au travers du passage 13 et de l'ouverture 15 respectivement de la platine et de la couronne 16, de telle sorte que, en position écartée consécutivement au pivotement des biellettes 38 et 40, ils libèrent le passage pour la pièce C lorsque la fente et l'ouverture coïncident mutuellement. Après l'introduction de la pièce, les volets sont ramenés en position rapprochée l'un de l'autre où ils enferment la pièce, les volets étant dans cette position verrouillés l'un contre l'autre. A cet effet, le dispositif comporte une tige 44 actionnée par un renvoi commandé par le système à double gâchette 30-32 commandant la rotation du moteur 14, l'extrémité de la tige 44 venant s'engager pour le blocage des volets 39 et 41 dans une fente 42 prévue sur l'une des biellettes 40 d'articulation de ces volets.

Sur la figure 2 également, on a schématiquement représenté un capot protecteur transparent 71 susceptible d'être mis en place autour du dispositif une fois celui-ci prêt à fonctionner, la pièce C étant dans ce cas introduite et enfermée à l'intérieur du guide incurvé 62.

Dans l'exemple de réalisation représenté, les deux gâchettes 30 et 32 sont de préférence interconnectées mutuellement à l'aide d'un montage du genre goupille-fente non représenté sur le dessin. D'autres dispositions annexes peuvent être également envisagées, par exemple ; ainsi, bien que le dispositif présente un poids réduit en raison de sa conception très simple, il peut être suspendu à l'aide d'un système équilibreur classique, réuni à une potence mobile, afin de couvrir l'ensemble de la zone où il doit être mis en oeuvre. Un bouton d'arrêt d'urgence 46 est monté sur la platine 10, de préférence dans une position où il peut être actionné par le haut du poignet de l'utilisateur avec la main qui tient la poignée, ce bouton 46 commandant l'arrêt immédiat du moteur 14.

Le fonctionnement du dispositif à travers la variante de réalisation illustrée sur les figures 1 à 3 ci-dessus est le suivant :

L'utilisateur qui maintient le dispositif dans l'une de ses mains à l'aide de la poignée 12, actionne dans un premier temps la gâchette 32 afin de déclencher le moteur 14 pour la commande d'un cycle préliminaire de repositionnement, amenant la fente 13 et l'ouverture 15 respectivement de la platine 10 et de la couronne rotative 16, en coïncidence, ceci pour permettre l'introduction dans le dispositif de la pièce C à travers les volets 39 et 41 convenablement écartés. Une fois la pièce mise en place, la gâchette 32 n'est plus utilisée, la tige 44 étant ramenée dans une position où, par son extrémité elle s'engage dans la fente 42 en bloquant l'un contre l'autre les volets, la pièce C restant emprisonnée derrière ceux-ci contre le fond incurvé 62.

L'utilisateur actionne ensuite la gâchette 30, ce qui commande la rotation progressive du moteur 14, par variation du champ créé dans la bobine 49. Le moteur 14 entraîne alors en rotation la couronne mobile 16 par l'intermédiaire de la courroie 18, cette rotation de la couronne étant corrélativement transmise au support 50 de la bobine d'alimentation B. Le ruban b dévidé de cette bobine, convenablement guidé par les rouleaux 58 et 60 et introduit dans le guide 62 à travers la fente 64, peut alors être enroulé sur la pièce C que l'utilisateur tient par son autre main, en permettant ainsi de suivre facilement le profil de la pièce avec l'appareil, notamment en réalisant chaque fois que nécessaire une variation du sens d'enroulement sur la pièce, vers la droite ou vers la gauche, avec un angle plus ou moins accentué. Ces variations sont rendues possibles par la mise en oeuvre simultanée du galet en forme de diabolo 60, et d'un ensemble conçu de telle sorte que, tenant le dispositif d'une seule main, l'utilisateur peut aisément en modifier l'inclinaison relative vis à vis de la pièce. A noter que, au cours de ce mouvement et quelle que soit l'orientation du ruban, celui-ci est guidé à la traversée de la fente étroite 64 lors de son entrée dans le guide incurvé 62 par les rouleaux 66. Le dispositif selon l'invention peut donc enrubanner toute forme de pièce sans qu'il soit nécessaire de procéder à une coupure du ruban et à une reprise de l'enrubannage comme c'est le cas avec les machines classiques.

Avantageusement et pour réduire les frottements de la pièce C dans le fond du guide 62, celui-ci est réalisé en un matériau à faible coefficient de frottement, par exemple en bronze ou en tout autre matériau recouvert d'une pellicule plastique du genre "Teflon" ou autre ; en outre le guide 62 présente de préférence une section légèrement bombée vers l'extérieur.

Grâce à sa conception, l'appareil peut aussi être réalisé de telle sorte que son fonctionnement soit unidirectionnel mais en autorisant, grâce à un retournement de 180° obtenu par exemple à l'aide d'un anneau de rotation, un changement de la direction d'enrubannage, le ruban dans chaque cas étant enroulé sur la pièce selon une hélice unique, de préférence à pas constant. Dans ce cas, la platine peut comporter deux poignées de commande symétriques l'une de l'autre mais jouant alternativement le rôle d'une poignée unique.

Parmi les avantages procurés par le dispositif, on peut noter, du fait de la simplicité des moyens qu'il met en oeuvre, un poids réduit joint à une interchangeabilité rapide de la bobine d'alimentation en matériau souple d'enrubannage. L'appareil est facile à utiliser et permet une pose simple et rapide du ruban sur la pièce, quelque soit le profil de cette dernière. Le dispositif est enfin conçu pour procurer une grande sécurité d'emploi du fait du capot de protection, du système de commande à double gâchette et du bouton d'arrêt d'urgence qu'il comporte.

Les figures 4 à 6 illustrent une autre variante de réalisation du dispositif considéré sur lesquelles on a repris des chiffres de référence indentiques pour désigner les mêmes organes. On retrouve ainsi la platine 10, la poignée de préhension 12, le moteur d'entraînement 14, le courroie 18 avec ses poulies de guidage 20, 26, 27, 28, la couronne rotative 16 et le guide incurvé 62 associé à cette dernière. Egalement, apparaissent sur ces figures le passage 13 dans la platine et l'ouverture 15 dans la couronne 16, ainsi que la pièce C à enrubanner avec le ruban b provenant de la bobine B.

Dans cet exemple de réalisation, la commande du dispositif est à nouveau réalisée au moyen d'un système à double gâchette 30-32. Toutefois, dans ce cas, le mode de commande du moteur est différent, de même que l'aménagement des moyens qui permettent le repositionnement initial de la couronne vis à vis de la platine lors de l'introduction de la pièce C.

La gâchette 32 est ainsi articulée autour d'un axe de pivotement 80 et comporte un retour 82. Un ressort 84 est monté entre la gâchette 32 et le fond en regard de la poignée 12, le pivotement de la gâchette à l'encontre de ce ressort pouvant s'effectuer jusqu'à appui sur une tige de butée 88. La gâchette est repoussée dans le sens correspondant par le doigt de l'utilisateur engagé dans l'espace 83 prévu entre les deux gâchettes 30 et 32. Dans ce mouvement, le retour 82 comprime un autre ressort 90 qui agit sur une tige ou barette transversale 92, comportant à son extrémité une extension formant bec 93, propre à s'engager dans un logement 94 prévu dans la couronne rotative 16 pour immobiliser cette dernière, notamment lorsque l'ouverture 15 de celle-ci coïncide avec le passage 13 de la platine. Sur la gâchette 32 est également articulée une tige 96 prolongeant un poussoir 97, réuni par un ressort 98 à platine. La tige 92 est elle-même montée mobile autour d'un axe 91 de telle sorte que son pivotement, cette fois à l'encontre du ressort 90, permette de dégager le bec 93 du logement 94 en libérant la couronne 16. L'embout 97 comporte un oeilleton 99 dans lequel se débat un pion 100 porté par la seconde gâchette 30. Celle-ci comporte comme la première un retour 102 et est articulée sur la platine autour d'un axe 103. Elle est par ailleurs munie de deux butées respectivement 104 et 106 de longueurs différentes comme illustré sur la figure 4, ces butées permettant d'agir selon la position de la gâchette 30 sur le contact mobile 108 d'un micro-relais 110 monté à l'intérieur de la poignée 12. Sur le retour 108 de la gâchette 30 est prévue une butée 112, un mécanisme de rappel élastique 114 et enfin un ressort 116.

Le fonctionnement du système à double gâchette est dans cette seconde variante de réalisation le suivant : par action sur la gâchette 32, l'utilisateur exerce sur le ressort 90 un effort repoussant la tige 92 et en même temps qu'il commande à vitesse lente la rotation du moteur 14 jusqu'à ce que, pour la position de la couronne 16 où son ouverture 15 coïncide avec le passage 13, le bec 93 tombe dans le logement 94 en immobilisant la couronne.

A cet instant, l'utilisateur relâche son effort sur la gâchette 32 et, après que la pièce C ait été mise en place dans le guide incurvé 62 peut commander la rotation normale de la couronne et l'enrubannage de la pièce par le ruban b de la manière déjà décrite en relation avec le premier exemple de réalisation. Dans ce cas, cependant, l'action de la gâchette 30 sur la commande du moteur est non plus progressive mais réalisée à deux vitesses distinctes, respectivement lente et plus rapide selon les besoins.

A cet effet, la gâchette 30, en pivotant sous l'effet du doigt de l'utilisateur autour de son axe 103, provoque par la butée 112, un effet de retrait du bec 93, en faisant tourner légèrement la tige 92 sur son axe 91. Simultanément la gâchette 30 appuie par la première butée 104 sur le contact 108 et par le micro-relais 110 ferme l'alimentation du moteur 14 entraîné à vitesse lente, par exemple. Si l'utilisateur poursuit son effort sur la gâchette 30, c'est la seconde butée 110 qui vient fermer un second contact 107 sur le micro-relais, le moteur 14 tournant alors à vitesse plus élevée. A noter que la présence du dispositif de rappel élastique 114 permet à l'utilisateur de percevoir au toucher une séparation nette entre les deux modes de fonctionnement et de réaliser l'entraînement à vitesse plus élevée du moteur uniquement après franchissement de la résistance opposée à la gâchette par ce dispositif 114. La butée 112 aide au basculement de la tige 92, le ressort 116 permettant pour sa part un effort de rappel permanent sur la gâchette 30 dès que l'utilisateur libère cette dernière.

Avantageusement et dans la variante illustrée sur ces figures, la poignée de préhension 12 du dispositif est creuse et comporte les organes de connection électriques nécessaires à la commande du moteur 14. La référence 122 schématise le fil de liaison réunissant dans ce cas l'appareil à une source de tension extérieure non représentée. En variante, on peut monter à l'intérieur de la poignée une batterie 120 elle-même raccordée en période de non utilisation de l'appareil à un chargeur classique, de manière à assurer une autonomie de fonctionnement du dispositif sans qu'il soit nécessaire dans ce cas de le réunir par un fil à une source extérieure, ce qui peut présenter dans certains cas un avantage particulièrement apprécié.

Dans l'exemple illustré sur les figures 4 à 6, le couteau 61 réalisant le sectionnement du ruban en fin d'enrubannage est monté dans une position différente de celle représentée dans l'exemple des figures 1 à 3. Ce couteau 61 est ici articulé sur un levier 124 pivotant autour d'un axe 126, celui-ci comportant une enclûme 127 sur laquelle peut venir exercer un effort dirigé vers le bas obtenu par un poinçon 128 lui-même apte à être actionné par un bouton 130, à commande dite "coup de poing". Le bouton 130 est soumis à l'action d'un ressort 132 le rappelant en permanence dans une position où le couteau 61 est relevé et extérieur au guide incurvé 62.

Dans cette même variante, le guide 62 comporte un ensemble de quatre rouleaux 66 avantageusement montés à l'extérieur du guide dans des ouvertures de celui-ci de telle sorte qu'ils affleurent légèrement vers l'intérieur pour faciliter le support et le soutien de la pièce C lors de l'opération d'enrubannage. Bien entendu, ces dispositions sont mises en oeuvre en même temps que celles déjà prévues dans la première variante, avec en particulier la fente 64 traversée par le ruban b, le cas échéant avec la forme bombée du guide du bronze ou autre et son revêtement éventuel d'un matériau plastique. Par ailleurs, dans ce cas comme précédemment, le ruban b en passant sur le galet 60 en forme de diabolo peut voir son orientation modifiée à la demande, au gré de l'utilisateur qui peut selon la situation, les besoins et la position relative du dispositif par rapport à la pièce, modifier le sens d'enroulement et l'angle de l'hélice formée.

Dans l'exemple illustré sur les figures 4 à 6, la machine comporte par ailleurs un dispositif de protection de l'utilisateur et de verrouillage du passage 13 prévu dans la platine, une fois la pièce à enrubanner mise en place, dont la structure est différente de celle adoptée dans la variante précédente.

Dans ce cas, la platine 10 comporte un axe 134 autour duquel est articulé un capot 135 en forme de demi-coupelle, et agencé pour se débattre en regard d'un capot fixe similaire 136. Le capot fixe et le capot mobile sont réunis l'un à l'autre par un ressort de rappel 137 dont les extrémités sont respectivement fixées sur deux pions 138, 139 appartenant à chacun de ces capots, ce ressort permettant en position de verrouillage où les capots sont rapprochés l'un de l'autre de fermer le passage 13 de la platine et l'ouverture 15 de la couronne grâce notament à un galet d'appui 140 tournant autour d'un axe 142 sur une chape 144 prévue en bout du capot mobile 135. Lorsque celui-ci est ouvert, le ressort 137 est tel qu'il se place de l'autre côté de l'axe 134 en exerçant sur le capot un effort maintenant celui-ci écarté. Un micro-contact 146 permet dans cette position d'ouverture du capot mobile de couper l'alimentation du moteur 14 qui ne peut fonctionner au contraire ou une fois le capot ramené dans sa position de fermeture.

Sur les figures 4 et 5, on a enfin illustré une modification apportée au bouton d'arrêt d'urgence constitué dans ce cas par une languette 46 articulée sur la poignée, à l'encontre d'un ressort 47 et permettant en cas de basculement de venir également arrêter l'alimentation du moteur par un micro-contact complémentaire 48.

## Revendications

1. Dispositif portable à commande manuelle pour réaliser l'enrubannage de pièce (c) telles que notamment des faisceaux de câbles électriques avec un matériau souple (b), sous forme de ruban, bande ou cordon, dévidés à partir d'une bobine (8) portée par le dispositif, celui-ci comportant une platine (10) supportant un moteur (14) d'entraînement, ainsi que des moyens de commande (30, 32) de ce moteur et présentant un passage ouvert (13) pour recevoir la pièce (6), une couronne rotative (16) tournant sur la platine (10) en étant commandée en rotation par le moteur (14) par l'intermédiaire d'un moyen d'entraînement (18), la couronne (16) comportant une ouverture (15) dans laquelle s'engage la pièce (c) à enrubanner lorsque cette ouverture (15) coïncide avec le passage ouvert (13) de la platine, et au moins une bobine (B) d'alimentation avec le matériau souple (b) en forme de ruban, bande ou cordon, avec des moyens de renvoi et de guidage (52, 54, 56, 58, 60) pour ce matériau (b), caractérisé en ce que la couronne rotative (16) comporte dans le fond de son ouverture (15) recevant la pièce (c), un guide incurvé (62) pour positionner la pièce dans la couronne (16), une fente (64) étant prévue dans le guide (62) pour amener le matériau souple (b) au contact de la pièce (C), ce guide (62) comportant en outre à proximité de la fente (64) au moins deux rouleaux (66) pour éviter le frottement du matériau (b) tout en permettant son enroulement hélicoïdal sur la pièce (c) consécutivement à la rotation de la couronne (16) et au déplacement manuel de la platine (10) selon la longueur de cette pièce (c), ce qui permet de contrôler le pas et le sens d'enroulement sur celle-ci, la platine (10) étant munie d'une poignée unique (12) tenue par une main d'un utilisateur, tandis que la pièce (c) est guidée par l'autre main de celui-ci.

2. Dispositif selon la revendication 1, caractérisé en ce qu'on prévoit des moyens de protection (39, 41) portés par la platine (10) à l'entrée du passage recevant la pièce à enrubanner, ces moyens de protection étant réalisés de préférence sous la forme de volets, verrouillés en position de fermeture lors de la commande du moteur d'entraînement de la couronne rotative (16), et d'un capot protecteur (71) de forme circulaire, de préférence transparent.

3. Dispositif selon la revendication 2, caractérisé en ce que lesdits volets (39, 41) sont verrouillés par l'intermédiaire d'une tige (44) actionnée par la commande de gâchettes (30-32), provoquant la rotation du moteur (14) ou par fermeture d'un contact électrique.

4. Dispositif selon l'une quelconque des revendications précédentes, caractérisé en ce que la poignée de préhension (12) prévue sur la platine (10) comporte un système de double gâchette (30-32) de commande du moteur, une première gâchette (30) assurant la commande de la rotation de ce moteur pour réaliser l'enrubannage et une seconde gâchette (32) assurant une commande progressive de la rotation, pour un déclenchement d'un cycle de repositionnement positif de la couronne rotative afin d'amener l'appareil en position d'ouverture, c'est à dire dans une position faisant coïncider le passage de la platine et l'ouverture de la couronne rotative, afin de faciliter l'introduction et l'extraction respectivement des pièces à enrubanner et des pièces enrubannées.

5. Dispositif selon l'une quelconque des revendications précédentes, caractérisé en ce que la gâchette (32) actionne le moteur de commande par l'intermédiaire d'une seconde gâchette (30) à l'aide d'un galet (36) venant appuyer sur un poussoir (37) porté par la gâchette (30) ou par un levier approprié, les deux gâchettes (30-32) pouvant être verrouillées notamment par un système à engagement d'une goupille dans une rainure.

6. Dispositif selon l'une quelconque des revendications précédentes, caractérisé en ce que le moteur (14) est un moteur électrique dont la commande s'effectue par variation du champ créé dans une bobine (49), par l'intermédiaire du système à double gâchette.

7. Dispositif selon l'une quelconque des revendications précédentes, caractérisé en ce que le système qui assure l'entraînement de la couronne mobile à l'aide du moteur, est constitué d'une courroie sans fin (18) pourvue d'un système tendeur, du type à pantin double (24), à action proportionnelle au couple résistant afin d'obtenir une tension de courroie réduite au minimum.

8. Dispositif selon l'une quelconque des revendications précédentes, caractérisé en ce que celui-ci est muni d'un système d'avance simplifié et léger, couplé à la rotation de la couronne mobile, par exemple par l'intermédiaire d'un ensemble de galets de friction automoteur venant prendre appui sur la pièce à enrubanner.

9. Dispositif selon l'une quelconque des revendications précédentes, caractérisé en ce que le guide incurvé (62) présente une branche de longueur plus importante que l'autre pour maintenir par le dessus la pièce (C) à enrubanner vers le fond et au milieu du guide.

10. Dispositif selon l'une quelconque des revendications 1 à 9, caractérisé en ce que le matériau souple (b) dévidé de la bobine d'alimentation (B) est guidé préalablement à son entrée dans la fente (64) du guide incurvé (62) par au moins un galet (58) et un organe en forme de diabolo (60) autorisant les changements du sens d'enroulement du matériau sur la pièce à enrubanner.

11. Dispositif selon l'une quelconque des revendications 1 à 10, caractérisé en ce que le guide incurvé (62) présente une section bombée et est réalisé en un matériau à faible coefficient de frottement, notamment en bronze et est éventuellement recouvert d'une couche plastique appropriée.

12. Dispositif selon l'une quelconque des revendications 1 à 11, caractérisé en ce qu'il est réalisé pour assurer un enroulement du matériau souple (b) unidirectionnelle, tout en permettant par une rotation de 180°, à l'aide d'un anneau de rotation, d'effectuer un enroulement selon deux directions de fonctionnement selon une même hélice, le dispositif comportant alors deux poignées symétriques de commande jouant alternativement le rôle de ladite poignée unique.

13. Dispositif selon l'une quelconque des revendications 1 à 12, caractérisé en ce que l'on prévoit un bouton d'arrêt d'urgence (46) monté sur la platine (10) et qui est actionné par le haut du poignet de l'utilisateur pour commander un arrêt instantané du moteur d'entraînement (14).

14. Dispositif selon la revendication 1, caractérisé en ce que la poignée comporte deux gâchettes (30-32) dont l'une (30) agit par l'intermédiaire de butées de longueurs différentes (104, 106) sur les contacts (107, 108) d'un micro-relais (110), provoquant, selon le cas, l'entraînement du moteur à des vitesses constantes mais différentes.

15. Dispositif selon la revendication 14, caractérisé en ce que une tige pivotante (92) munie d'un bec (93) est prévue pour s'engager dans un logement (94) de la couronne rotative (16) pour positionner celle-ci de telle sorte que le passage (13) de la platine coïncide avec l'ouverture (15) de la couronne pour introduire la pièce à enrubanner (C) dans le guide incurvé (62).

16. Dispositif selon l'une quelconque des revendications 1 à 15, caractérisé en ce que la poignée (12) de la platine est creuse et comporte une batterie rechargeable (120) pour la commande autonome du moteur d'entraînement (14).

17. Dispositif selon la revendication 1 caractérisé en ce que la platine (10) supporte un demi-capot fixe (136) et un demi-capot mobile (135) articulés sur la platine, les deux demi-capots étant rappelés en position d'appui l'un contre l'autre pour fermer le passage de la platine sous l'effet d'un ressort (137) fixé à ses extrémités sur l'un et l'autre de ces demi-capots.

18. Dispositif selon la revendication 17, caractérisé en ce que le demi-capot mobile (135) comporte à l'extrémité du passage (13) prévu dans la platine, un galet (140) tournant en bout d'une chape (144) solidaire du demi-capot.

19. Dispositif selon l'une quelconque des revendications 1 à 18, caractérisé en ce que le matériau souple (b) avant traversée de la fente (64) prévue dans le guide incurvé (62), traverse un frein (59) permettant d'ajuster sa tension.

20. Dispositif selon la revendication 1, caractérisé en ce que les rouleaux (66) disposés à proximité de la fente (64) sont supportés par le guide incurvé (62) à l'extérieur de celui-ci et traversent des ouvertures prévues dans ce guide pour affleurer à l'intérieur afin de soutenir et guider la pièce (C) à enrubanner.

## Patentansprüche

1. Tragbare, handgesteuerte Vorrichtung zur Bandumwicklung eines Stücks (C), wie insbesondere elektrische Kabelbäume, mit einem weichen Material (b) in Form eines Bandes, Streifens oder Schnur, die von einer Spule abgewickelt werden, welche von der Vorrichtung getragen wird, wobei diese eine Tragplatte (10) umfaßt, die einen Antriebsmotor (14) sowie die Steuerungselemente (30, 32) dieses Motors trägt und einen offenen Durchlaß (13) zur Aufnahme des Stücks (C) aufweist, einen auf der Tragplatte (10) rotierenden Drehkranz (16), dessen Drehung vom Motor (14) mittels eines Antriebselements (18) in Gang gesetzt wird, wobei der Kranz (16) eine Öffnung (15) aufweist, in welche das mit einem Band zu umwickelnde Stück (C) eintritt, wenn diese Öffnung (15) mit dem offenen Durchlaß (13) der Tragplatte zusammentrifft, und mindestens eine mit dem weichen Material (b) in Form eines Bandes, Streifens oder Schnur versehene Vorlagespule (B) sowie Vorgelege- und Führungselemente (52, 54, 56, 58, 60) für dieses Material (b), **dadurch gekennzeichnet**, daß der Drehkranz (16) am hinteren Ende seiner Öffnung (15), welche das Stück (C) aufnimmt, eine bogenförmige Führung (62) zur Positionierung des Stücks im Kranz (16) sowie einen Schlitz (64) aufweist, der in der Führung (62) zur Zuleitung des weichen Materials (b) zu Stück (C) vorgesehen ist, wobei diese Führung (62) außerdem in der Nähe des Schlitzes (64) mindestens zwei Rollen (66) zur Vermeidung des Aufeinanderreibens des Materials (b) aufweist, wobei dessen spiralförmige Wicklung auf Stück (C) möglich bleibt, die auf die Drehung des Kranzes (16) und das von der Länge des Stücks (c) abhängige manuelle Verschieben der Tragplatte (10) folgt, wodurch die Kontrolle des Schrittes und der Richtung der Wicklung auf dem Stück ermöglicht wird, wobei die Tragplatte (10) mit einem einzelnen Handgriff (12) versehen ist, der von einer Hand des Benutzers gehalten wird, während Stück (C) von seiner anderen Hand geführt wird.

2. Vorrichtung gemäß Anspruch 1, **dadurch gekennzeichnet**, daß Schutzelemente (39, 41) vorgesehen sind, die von der Tragplatte (10) am Eingang des Durchlasses, der das mit Band zu umwickelnde Stück aufnimmt, getragen werden, wobei diese Schutzelemente vorzugsweise als Klappen, die bei der Betätigung des Drehkranzes (16) durch den Antriebsmotor in Verschlußstellung verriegelt sind und als runde, vorzugsweise durchsichtige Schutzkappe (71) ausgeführt sind.

3. Vorrichtung gemäß Anspruch 2, **dadurch gekennzeichnet**, daß die besagten Klappen (39, 41) mittels eines Stifts (44), der durch Bedienung der die Drehung des Motors (14) bewirkenden Drücker (30, 32) betätigt wird oder mittels eines elektrischen Kontaktverschlusses verriegelt werden.

4. Vorrichtung gemäß einem der vorhergehenden Ansprüche, **dadurch gekennzeichnet**, daß der auf der Tragplatte (10) vorgesehene Greifgriff (12) ein System mit zwei Drückern (30/32) zur Motorsteuerung umfaßt, wobei ein erster Drücker (30) die Steuerung der Motordrehung sicherstellt, um die Bandumwicklung auszuführen, und ein zweiter Drücker (32) eine weitere Steuerung der Drehung gewährleistet, um eine Folge von exakten Rückstellbewegungen des Drehkranzes auszulösen, damit das Gerät in Öffnungsposition gebracht wird, d.h. in eine Position, in welcher der Durchlaß der Tragplatte und die Öffnung des Drehkranzes zusammenfallen, um auf diese Weise das Einführen bzw. die Entnahme der zu umwickelnden und der bereits umwickelten Stücke zu erleichtern.

5. Vorrichtung gemäß einem der vorhergehenden Ansprüche, **dadurch gekennzeichnet**, daß Drücker (32) den Steuerungsmotor mittels eines zweiten Drückers (30) unter Zuhilfenahme einer Reibrolle (36), die gegen eine von Drücker (30) oder einem zweckmäßigen Hebel getragene Druckvorrichtung (37) drückt, in Gang gesetzt wird, wobei die beiden Drücker (30/32) insbesondere durch ein System, bei welchem ein Stift in eine Nut eingreift, verriegelt werden können.

6. Vorrichtung gemäß einem der vorhergehenden Ansprüche, **dadurch gekennzeichnet**, daß der Motor (14) ein Elektromotor ist, dessen Steuerung mittels eines Systems mit zwei Drückern von der in einer Spule (49) entstandenen Feldänderung erfolgt.

7. Vorrichtung gemäß einem der vorhergehenden Ansprüche, **dadurch gekennzeichnet**, daß das System, welches den Antrieb des beweglichen Kranzes unter Zuhilfenahme des Motors gewährleistet, aus einem Endlosstreifen (18) mit einer Spannvorrichtung besteht, die als doppeltes, sich hin- und her bewegendes Element (24) ausgeführt ist und deren Wirkung im Verhältnis zum Widerstandsmoment steht, um eine auf das Mindestmaß reduzierte Spannung des Streifens zu erreichen.

8. Vorrichtung gemäß einem der vorhergehenden Ansprüche, **dadurch gekennzeichnet**, daß diese mit einem vereinfachten und leichtgebauten Vorschubsystem ausgestattet ist, welches mit der Drehung des beweglichen Kranzes gekoppelt ist, z.B. mittels einer Konstruktion von selbstdrehenden Reibrollen, die auf dem zu umwickelnden Stück zur Anlage kommen.

9. Vorrichtung gemäß einem der vorhergehenden Ansprüche, **dadurch gekennzeichnet**, daß ein Arm der bogenförmigen Führung (62) länger ist als der andere, um so von oben das zu umwickelnde Stück (c) gegen den Boden und in der Mitte der Führung festzuhalten.

10. Vorrichtung gemäß einem der Ansprüche 1 bis 9, **dadurch gekennzeichnet**, daß das von der Vorlagespule (B) abgerollte weiche Material (b) vor seinem Eintritt in den Schlitz (64) der bogenförmigen Führung (62) von mindestens einer Reibrolle (68) und einem Teil in Form einer doppelkegeligen Rolle (60) geführt wird, wodurch Änderungen der Materialwicklungsrichtung auf dem zu umwickelnden Stück ermöglicht werden.

11. Vorrichtung gemäß einem der Ansprüche 1 bis 10, **dadurch gekennzeichnet**, daß die bogenförmige Führung (62) einen gewölbten Abschnitt aufweist und aus einem Material mit niedrigem Reibbeiwert, insbesondere Bronze, hergestellt ist, und möglicherweise mit einer geeigneten Plastikschicht überzogen ist.

12. Vorrichtung gemäß einem der Ansprüche 1 bis 11, **dadurch gekennzeichnet**, daß diese zur Gewährleistung einer in eine Richtung gehenden Wicklung des weichen Materials (b) erstellt wird, wobei durch eine Drehung von 180° unter Zuhilfenahme eines Drehrings eine Wicklung in zwei Betriebsrichtungen nach einer gleichen Schraubenlinie ausgeführt werden kann, wobei die Vorrichtung hier zwei symmetrische Steuerungshandgriffe aufweist, die abwechselnd die Rolle des genannten einzigen Handgriffs übernehmen.

13. Vorrichtung gemäß einem der Ansprüche 1 bis 12, **dadurch gekennzeichnet**, daß ein auf der Tragplatte (10) angebrachter Schnellabschaltschalter (46) vorgesehen ist, der von oben durch das Handgelenk des Benutzers betätigt wird, um ein sofortiges Anhalten des Antriebsmotors (14) auszulösen.

14. Vorrichtung gemäß Anspruch 1, **dadurch gekennzeichnet**, daß der Handgriff zwei Drücker (30/32) aufweist, wobei ein Drücker (30) mittels unterschiedlich langer Anschlagselemente (104, 106) auf den Kontaktflächen (107, 108) eines Mikrorelais (110) wirkt und im Einzelfall den Antrieb des Motors mit konstanten, aber unterschiedlichen Geschwindigkeiten auslöst.

15. Vorrichtung gemäß Anspruch 14, **dadurch gekennzeichnet**, daß ein Drehstift (92) mit einer Nase (93) vorgesehen ist, um in eine Lagerung (94) des Drehkranzes (16) einzugreifen, um diesen so zu positionieren, daß der Durchlaß (13) der Tragplatte mit der Öffnung (15) des Kranzes zusammenfällt, um das zu umwickelnde Stück (C) in die bogenförmige Führung (62) einzuführen.

16. Vorrichtung gemäß einem der Ansprüche 1 bis 15, **dadurch gekennzeichnet**, daß der Griff (12) der Tragplatte hohl ist und eine wiederaufladbare Batterie (120) zur netzunabhängigen Betätigung des Antriebsmotors (14) umfaßt.

17. Vorrichtung gemäß Anspruch 1, **dadurch gekennzeichnet**, daß die Tragplatte (10) eine feste Kappenhälfte (136) und eine bewegliche Kappenhälfte (135) trägt, die an die Tragplatte angelenkt sind, wobei die beiden Kappenhälften unter Einwirkung einer Feder (137), die an ihren Enden an jeweils einer der Kappenhälften befestigt ist, in eine Stellung zurückgeholt werden, wobei eine auf der anderen aufliegt, um den Durchlaß der Tragplatte zu verschließen.

18. Vorrichtung gemäß Anspruch 17, **dadurch gekennzeichnet**, daß die bewegliche Halbkappe (135) am Ende des in der Tragplatte vorgesehenen Durchlasses ( 13 ) eine Reibrolle (140) aufweist, die sich am Ende einer mit der Kappenhälfte verbundenen Abdeckung (144) dreht.

19. Vorrichtung gemäß einem der Ansprüche 1 bis 18, **dadurch gekennzeichnet**, daß das weiche Material (b) vor der Durchquerung des in der bogenförmigen Führung vorgesehenen Schlitzes (64) eine Bremsvorrichtung (59) passiert, die eine Regulierung seiner Spannung ermöglicht.

20. Vorrichtung gemäß Anspruch 1, **dadurch gekennzeichnet**, daß die nahe des Schlitzes (64) angebrachten Rollen (66) an der Außenseite der bogenförmigen Führung (62) gelagert sind und in dieser Führung vorgesehene Öffnungen durchlaufen, um im Inneren als Stabilisator zu wirken und so das zu umwickelnde Stück (C) zu stützen und zu führen.

## Claims

1. Manually controlled portable device for carrying out the wrapping of parts (C) such as, notably, electric cable harnesses, with a flexible material (b) in the form of strip, band or cord fed from a spool (B) carried by the device, this device comprising a plate (10) supporting a drive motor (14), also control means (30, 32) for this motor and possessing an open passage (13) for receiving the part (C), a rotary ring (16) revolving on the plate (10) by being driven in rotation by the motor (14) through the intermediary of a drive means (18), the ring (16) comprising an opening (15), in which the part (C) to be wrapped engages when this opening (15) coincides with the open passage (13) of the plate, and at least one feed spool (B) for feeding the flexible material (b) in the form of strip, band or cord, with return and guiding means (52, 54, 56, 58, 60) for this material (b), characterized in that the rotary ring (16) comprises, in the base of its opening (15) receiving the part (C), a curved guide (62) for positioning the part in the ring (16), a slot (64) being provided in the guide (62) for leading the flexible material (b) into contact with the part (C), this guide (62) comprising, in addition, in proximity to the slot (64), at least two rollers (66) for preventing friction of the material (b) while at the same time enabling it to be helically wound onto the part (C) consequent upon the rotation of the ring (16) and upon the manual displacement of the plate (10) along the length of this part (C), which allows the pitch and the direction of winding on this part to be controlled, the plate (10) being equipped with a single handle (12) held by one hand of a user, while the part (C) is guided by the other hand of the user.

2. Device according to Claim 1, characterized in that protective means (39, 41) are provided, carried by the plate (10) at the entry to the passage receiving the part to be wrapped, these protective means being realized, preferably, in the form of shutters, locked in a closure position while the drive motor for the rotary ring (16) is being operated, and of a protective cap (71) of circular shape, and preferably transparent.

3. Device according to Claim 2, characterized in that said shutters (39, 41) are locked by means of a bar (44), actuated by the operation of triggers (30-32) causing the rotation of the motor (14) or by closure of an electrical contact.

4. Device according to any one of the preceding Claims, characterized in that the gripping handle (12) provided on the plate (10) comprises a double trigger system (30-32) for controlling the motor, a first trigger (30) assuring control of the rotation of this motor for carrying out the wrapping and a second trigger (32) assuring a progressive control of the rotation for initiating a positive repositioning cycle for the rotary ring in order to bring the apparatus into an open position, that is to say in a position which causes the passage in the plate and the opening in the rotary ring to coincide, in order to facilitate the introduction and removal, respectively, of the parts to be wrapped and of the wrapped arts.

5. Device according to any one of the preceding Claims, characterized in that the trigger (32) actuates the operating motor through the intermediary of a second trigger (30) by means of a small roller (36) which comes to bear against a pusher (37) carried by the trigger (30) or by a suitable lever, the two triggers (30-32) being able to be locked, notably by a system involving engagement of a pin into a groove.

6. Device according to any one of the preceding Claims, characterized in that the motor (14) is an electric motor, the control of which is effected by varying the field created in a coil (49) through the intermediary of the double trigger system.

7. Device according to any one of the preceding Claims, characterized in that the system which assures driving of the movable ring by means of a motor is constituted of an endless belt (18) equipped with a tensioner system of the double runner type (24) having an action proportional to the resisting torque, in order to achieve a belt tension reduced to the minimum.

8. Device according to any one of the preceding Claims, characterized in that this device is provided with a simplified and light feed system, coupled to the rotation of the movable ring, for example through the intermediary of an assembly of self-propelled friction rollers which come into bearing against the part to be wrapped.

9. Device according to any one of the preceding Claims, characterized in that the curved guide (62) has one arm longer than the other, in order to hold the part (C) to be wrapped from above towards the base and at the centre of the guide.

10. Device according to any one of Claims 1 to 9, characterized in that the flexible material (b) fed from the feed spool (B) is guided, prior to its entry into the slot (64) of the curved guide (62), by at least one roller (58) and a member in the form of a diabolo (60), permitting changes in the direction of winding of the material onto the part to be wrapped.

11. Device according to any one of Claims 1 to 10, characterized in that the curved guide (62) has a convex section and is formed of a material having a low coefficient of friction, notably of bronze, and is possibly covered with a suitable plastics layer.

12. Device according to any one of Claims 1 to 11, characterized in that it is constructed to assure winding of the flexible material (b) in one direction, while making it possible, by a rotation through 180° by means of a rotation ring, to carry out a winding in two directions of operation along the same helix, the device then comprising two symmetrical operating handles, alternatively fulfilling the function of said single handle.

13. Device according to any one of Claims 1 to 12, characterized in that an emergency stop button (46) is provided, mounted on the plate (10), which button is actuated by the top of the wrist of the user to cause immediate stopping of the drive motor (14).

14. Device according to Claim 1, characterized in that the handle comprises two triggers (30-32), of which one (30) acts through the intermediary of stops of different lengths (104, 106) on contacts (107, 108) of a microrelay (110), causing, according to each case, driving of the motor at constant but different speeds.

15. Device according to Claim 14, characterized in that a pivoting rod (92) equipped with a beak (93) is provided for engaging into a seating (94) of the rotary ring (16) for positioning this ring in such a way that the passage (13) of the plate shall coincide with the opening (15) of the ring for introducing the part to be wrapped (C) into the curved guide (62).

16. Device according to any one of Claims 1 to 15, characterized in that the handle (12) of the plate is hollow and comprises a rechargeable battery (120) for the autonomous operation of the drive motor (14).

17. Device according to Claim 1, characterized in that the plate (10) supports a fixed half-cap (136) and a movable half-cap (135) articulated on the plate, the two half-caps being biased into a position of bearing against each other for closing the passage of the plate under the action of a spring (137) fixed at its ends to the two half-caps.

18. Device according to Claim 17, characterized in that the movable half-cap (135) comprises, at the end of the passage (13) provided in the plate, a roller (140) revolving at the end of a fork mounting (144) integral with the half-cap.

19. Device according to any one of Claims 1 to 18, characterized in that the flexible material (b), before passing through the slot (64) provided in the curved guide (62), passes a brake (59) enabling its tension to be adjusted.

20. Device according to Claim 1, characterized in that the rollers (66) disposed near the slot (64) are supported by the curved guide (62) on the outside of this guide and pass through openings provided in the guide, to project inside in order to support and guide the part (C) to be wrapped.
